# EUROPÄISCHE PATENTSCHRIFT

(11) **EP 0 008 470 B1**
(45) Veröffentlichungstag und Bekanntmachung des Hinweises auf die Patenterteilung: **05.05.1982**
(21) Anmeldenummer: 79200382.4
(22) Anmeldetag: 20.08.1979
(51) Int. Cl.: C25B 1/46, C25B 15/08

(54) **Verfahren zur Elektrolyse wässriger Alkalihalogenid-Lösungen**
Process for the electrolysis of aqueous alkali metal halide solutions
Procédé pour l'électrolyse de solutions aqueuses d'halogénure alcalin

(30) Priorität: 26.08.1978 DE 2837313
(43) Veröffentlichungstag der Anmeldung: 05.03.1980
(73) Patentinhaber: METALLGESELLSCHAFT AG, 60015 Frankfurt (DE)
(72) Erfinder: Lohrberg, Karl, Dipl.-Ing., D-6056 Heusenstamm (DE)
(74) Vertreter: Fischer, Ernst, Dr.

## Beschreibung

Die Erfindung betrifft ein Verfahren zur Elektroanalyse wässriger Alkalihalogenid-Lösungen in Membranzellen bei pH-Werten oberhalb 1,0 im Anodenraum, wobei die Alkalihalogenid-Lösung durch den Anodenraum sowie Zonen zur Aufkonzentrierung mit Alkalihalogenid und zur pH-Wert-Einstellung geführt wird.

Bis in die jüngste Zeit standen zur Elektrolyse von Alkalihalogenid-Lösungen, insbesondere Natriumchlorid-Lösungen, im wesentlichen zwei Verfahren, nämlich das Amalgam- und das Diaphragma-Verfahren, zur Verfügung. Das Amalgam-Verfahren hat den Vorzug, die Herstellung hochkonzentrierter Alkalilauge von hoher Reinheit zu gestatten, fordert jedoch infolge der Verwendung von Quecksilber hohe Aufwendungen für den Umweltschutz. Das Diaphragma-Verfahren verlangt derartige Aufwendungen nicht, ermöglicht jedoch nur die Herstellung von Alkalilauge erheblich geringerer Konzentration, die zudem beträchtliche Alkalihalogenid-Gehalte aufweist.

Nachdem es gelungen war, sogenannte lonenaustauscher-Membranen, die chemisch resistent, hydraulisch undurchlässig und im wesentlichen nur kationendurchlässig sind, zu schaffen, erlangen Membran-Verfahren zunehmend an Bedeutung. Es ist davon auszugehen, dass das Membran-Verfahren das Verfahren der Zukunft sein wird.

Beim Membran-Verfahren sind Anoden- und Kathodenraum der Elektrolysezelle durch eine Ionenaustauscher-Membran getrennt, durch die im wesentlichen nur die Alkaliionen hindurchtreten können. Diese werden an der Kathode elektrisch neutralisiert und bilden im Kathodenraum mit Wasser Alkalilauge und Wasserstoff. Halogenionen können die Membran nicht passieren und werden daher ausschliesslich im Anodenraum in Form von Halogengas freigesetzt.

Bei Anwendung der derzeit bekannten lonenaustauscher-Membranen ist hingegen nicht zu vermeiden, dass ein Teil der im Kathodenraum gebildeten OH-Ionen durch die Membran in den Anodenraum wandert. Beispielsweise bei der Natriumchlorid-Elektrolyse sind ca. ²/₃ der in Abhängigkeit von der Qualität und Betriebsdauer der Membran erhaltenen Wirkungsgradverluste von 5 bis 20% auf den Eintritt der OH-Ionen in den Anodenraum zurückzuführen. Hier bilden die OH-ionen mit Halogengas - je nach dem pH-Wert des Anolyt-Chlorsauerstoffsäuren bzw. deren Salze, insbesondere Hypochlorit und Chlorat, die nur durch Säurezugabe zerstört werden können.

Die Bildung der Chlorsauerstoffsäuren bzw. deren Salze ist schliesslich auch verantwortlich dafür, dass die Löslichkeit des Alkalihalogenids abnimmt. Hierdurch wird das Abscheidepotential - im Extremfall um ca. 50 mV - unedler.

Um den vorstehend geschilderten Nachteil abzuschaffen, ist es bekannt, die Elektrolyse in der Membranzelle mit saürem Anolyt durchzuführen, wobei der Sole so viel Salzsäure zugegeben wird, dass die eindringenden OH-Ionen gerade neutralisiert werden [D. Bergner «Elektrolytische Chlorerzeugung nach dem Membran-Verfahren», Chemiker-Zeitung 101 (1977), Seiten 433 bis 447].

Auch ist es bekannt, die Säurezugabe derart zu bemessen, dass der pH-Wert des Anolyt im Bereich von etwa 1 bis 5, vorzugsweise 3,0 bis 4,0 (DE-A-2 409 193) bzw. bei ca. 2 (DE-A-2 631 523) liegt. Bei dem Verfahren gemäss US-A-3 948 737 soll der pH-Wert des Anolyt nicht über 4,5, vorzugsweise zwischen 2,5 und 4,0 liegen, wobei auch Werte von pH = 1 und tiefer zugelassen sind. In dem aus US-A-4 040 919 bekannten Verfahren zur Elektrolyse von Alkalihalogenid-lösungen in einer Membranzelle wird der Anolyt auf einen pH-Wert im Bereich von 0 bis 3 und vorzugsweise von 1 bis 2,5 mittels Salzsäure eingestellt. Ähnlich wird in dem Verfahren der GB-A-1 174264 bei der Alkalichloridelektrolyse in einer Diaphragmazelle die mit Alkalihalogenid wieder angereicherte Alkalihalogenidlösung auf einen pH-Wert von 0,2 bis 4,5 und vorzugsweise von 1,5 bis 4 eingestellt. Die Temperatur des Anolyten wird im Bereich von 85 bis 100°C gehalten.

Obgleich sich die Einstellung tiefer pH-Werte im Hinblick auf die Zerstörung der Chlorsauerstoffsäuren bzw. deren Salze empfiehlt, ist nachteilig, dass bei Einstellung sehr hoher Wasserstoffionenkonzentrationen Wasserstoffionen durch die Membran in den Kathodenraum wandern und dort durch Reaktion mit der Alkalilauge die Laugestromausbeute reduzieren. Es werden mithin zwar die Halogenstromausbeute verbessert, gleichzeitig aber die Laugestromausbeute verschlechtert (D. Bergner 1. c.).

Aufgabe der Erfindung ist, ein Verfahren bereitzustellen, das einfach in der Durchführung ist, die Nachteile der bekannten Verfahren vermeidet und hinsichtlich sowohl Halogenausbeute als auch Laugenausbeute zu vorteilhaften Ergebnissen führt.

Die Aufgabe wird gelöst, indem das Verfahren der eingangs genannten Art entsprechend der Erfindung derart ausgestaltet wird, dass nur ein Teilstrom der angereicherten Alkalihalogenidlösung auf einen pH-Wert unter 1,0 eingestellt wird.

Besonders vorteilhaft ist es, lediglich einen Teilstrom von maximal 20%, vorzugsweise von 8 bis 15%, zu behandeln und dabei die Säurezugabe derart zu wählen, dass nach Vereinigung mit dem Hauptstrom der angestrebte, im Bereich von 1,0 bis 6,0 liegende pH-Wert erzielt wird.

So ist beispielsweise aus der Alkalihalogenid- Lösung, die üblicherweise mit einem pH-Wert von etwa 11 aus den Zonen der Aufsättigung mit Alkalihalogenid und der Fällung und Filtration der Verunreinigungen anfällt, ein Teilstrom von 8% abzutrennen und auf pH = 0,4 einzustellen, wenn nach Wiedervereinigung ein End-pH-Wert von 1,5 angestrebt ist. Unter sonst gleichen Voraussetzungen ist ein Teilstrom von 15% hingegen nur auf einen pH-Wert von 0,67 einzustellen. Ein Teilstrom von 10% ist auf einen pH-Wert von 0,6 zu bringen, wenn nach der Vereinigung mit dem Hauptstrom ein End-pH-Wert von 1,7 erwünscht ist.

Im Hinblick auf eine möglichst quantitative Zerstörung der Halogen-Sauerstoffsäuren bzw. deren Salze und eine Verringerung der Bildung von CIO_{z} ist es vorteilhaft, den Teilstrom auf einen pH-Wert unter 0,8 einzustellen und ihn in Abhängigkeit von dem angestrebten End-pH-Wert entsprechend klein zu wählen.

Vorzugsweise erfolgt die Einstellung des pH-Wertes unter 1 bei einer Temperatur oberhalb 70°C, insbesondere im Bereich von 80 bis 90°C, da hierdurch die Zersetzung begünstigt wird.

Das erfindungsgemässe Verfahren bewirkt zweierlei:
Durch die Ansäuerung, insbesondere eines Teilstromes, unter einen pH-Wert von 1, vorzugsweise unter 0,8, werden die Halogensauerstoffsäuren bzw. deren Salze praktisch quantitativ zerstört.

Infolge der Einstellung des Anolyten auf einen pH-Wert im Bereich von 1,0 bis 6,0 erfolgt nur eine geringfügige Bildung von Halogensauerstoffstoffsäuren bzw. deren Salze, die sich auf die Stromausbeute nicht sehr nachteilig auswirken. Insoweit werden besonders günstige Verhältnisse erzielt, wenn in weiterer vorteilhafter Ausbildung der Erfindung der pH-Wert des der Anodenkammer zuzuführenden Elektrolyts auf einen Wert im Bereich von 1 bis 2,5 eingestellt wird.

Bei der bevorzugten Ausgestaltung der Erfindung wird von diesem Strom wiederum ein Teilstrom zur praktisch vollständigen Zerstörung der Halogensauerstoffsäuren bzw. deren Salze abgezweigt, so dass sich letztlich ein stationärer Zustand einstellt, in dem ebensoviel Halogensauerstoffsäuren durch die Teilstrombehandlung zerstört wie im Anodenraum gebildet werden. Beispielsweise wird bei Abtrennung eines Teilstromes von 10%, pH-Wert-Einstellung auf 0,6 und einen pH-Wert des Anolyten nach Wiedervereinigung von 1,1 ein Gehalt an Chlorsauerstoffsäure bzw. deren Salze von 20 g/l\ (berechnet als Natriumchlorat) aufrechterhalten.

Eine weitere vorteilhafte Ausgestaltung der Erfindung besteht darin, den aus dem Anodenraum der Membrazelle austretenden Elektrolyt vor Aufstärkung mit Alkalihalogenid nicht- wie allgemein üblich-zu entgasen, sondern durch Zugabe von Alkalilaugeauf einen pH-Wert von ca. 7 bis 10 einzustellen. Hierdurch wird das gelöste, in geringfügigen Mengen vorhandene Halogengas in Halogensauerstoffsäuren bzw. deren Salze überführt, die durch die nach der Aufsättigung und Entfernung der Verunreinigungen erfolgende Ansäuerung ohnehin zum überwiegenden Teil beseitigt werden.

Die Membranzelle selbst weist die an sich bekannten konstrukiven Elemente auf. Als Membranmaterial sind Polyfluorkohlenwasserstoffe mit Kation-austauschenden Gruppen, wie z.B. Sulfonsäure-(SO,H), Carbonsäure-(COOH) und Phosphonsäure-(PO₃H₂) Gruppen, geeignet. Dabei können einzelne Fluoratome auch durch andere Halogenatome, insbesondere Chloratome, ersetzt sein. Bezüglich geeigneter Membranmaterialien vgl. auch D. Bergner 1. c., Seite 441, rechte Spalte ff.

Die bei der Durchführung des erfindungsgemässen Verfahrens einzusetzenden Anoden können aus Graphit bestehen. Insbesondere vorteilhaft sind jedoch mit Edelmetall oder Edelmetalloxid beschichtete Titan-, Niob- oder Tantal-Elektroden oder sogenannte dimensionsstabile Anoden, bei denen die elektrokatalytische Wirkung von Mischoxiden von Edelmetallen und filmbildenden Metallen, insbesondere Titan, ausgeht.

Als Kathodenmaterial ist insbesondere Stahl und Nickel, Nickel in Form der sogenannten porösen Doppelskelett-Kathoden, besonders geeignet.

Das erfindungsgemässe Verfahren in seiner bevorzugten Ausgestaltung mit Teilstromabtrennung gibt durch entsprechende Bemessung seiner Menge und seines pH-Wertes die Möglichkeit, während des Betriebes der Membranzelle den pH-Wert des Anolyt zu verändern. Insbesondere können Alterserscheinungen der Membran mit Absenkung des pH-Wertes des Anolyts ausgeglichen werden. Auch lassen sich verschiedene Membranzellen durch unterschiedliche Bemessung der Teil- und Hauptströme mit Anolyt unterschiedlicher pH-Werte versorgen.

Die Erfindung wird anhand des Fliessschemas und des Ausführungsbeispiels beispielsweise und näher erläutert.

Mit 1 sind die Anodenräume zweier Membranzellen für die Natriumchlorid-Elektrolyse veranschaulicht. Chlorgas wird über Leitung 20 abgeführt. Der an Natriumchlorid verarmte Elektrolyt gelangt über Leitungen 2 und 3 in den Behandlungsraum 4, wird dort mit über Leitung 5 zugeführter Natronlauge versetzt und auf einen pH-Wert von 7 bis 10 eingestellt. Dabei wird gelöstes Chlorgas in Hypochlorit umgewandelt, aus dem in Abhängigkeit von pH, Temperatur und Zeit teilweise oder ganz Na-Chlorat entsteht.

Anschliessend gelangt die Lösung in den Aufsättiger 6 und wird mit über 7 herangeführtem Kochsalz auf eine Konzentration von ca. 310 g/l gebracht. In der nachgeschalteten Vorrichtung 8 erfolgt die Fällung der Verunreinigungen, insbesondere der Kalzium- und Magnesiumionen, durch Zugabe von Natronlauge über 9 bis zu einem pH-Wert von ca. 11. Nach der Behandlung in der Filtervorrichtung 10 und Austrag der gefällten Verunreinigungen über Leitung 11 gelangt die Lö₋ sung in Leitung 12 und wird in einen Teilstrom 13 und einen Hauptstrom 14 aufgeteilt. Während der Hauptstrom 14 in Richtung der Anodenräume 1 fliesst, wird der Teilstrom 13 in der Vorrichtung 15 durch Zugabe konzentrierter Salzsäure über Leitung 16 auf einen pH-Wert unter 1,0, vorzugsweise unter 0;8, gebracht. Dabei werden Chlorsauerstoffsäuren bzw. deren Salze unter Bildung von Chlor weitgehend zerstört. Das Chlorgas wird mit dem aus den Anodenräumen 1 der Membranzellen stammenden Chlorgas unter Verwendung einer Leitung 21 vereinigt

Die Lösung fliesst dann über Leitung 17 ab und wird - mit der Lösung des Hauptstromes 14 vermischt- über die Leitung 18 bzw. 19 den Anodenräumen 1 zugeführt. Durch Einbau entsprechender Regelventile können variable Mischungsverhältnisse und damit unterschiedliche pH-Werte in den durch die Leitungen 18 bzw. 19 fliessenden Lösungen eingestellt werden.

### Ausführungsbeispiel

Zur Durchführung der Elektrolyse dienten zwei Membranzellen mit Stahlkathoden und dimensionsstabilen Anoden auf Basis von Titan. Die Membranen bestanden aus äthylendiaminmodifizierten Nafion® (ein Produkt der Fa. DuPont). Die angelegte Zellenspannung lag bei 3,8 Volt.

Die Anodenräume 1 der Membranzellen wurden mit einer Sole beaufschlagt, die 310 g/I NaCI enthielt und einen pH-Wert von 1,7 und eine Temperatur von 85°C besass. Die Verweilzeit des Anolyt in den Anodenräumen 1 wurde dabei derart bemessen, dass die Abnahme an NaCI bei 25 g/I lag. Innerhalb dieser Zeit bildeten sich ca. 2 g/I Chlorsauerstoffsäuren (berechnet als NaClO₃).

Die aus den Anodenräumen 1 austretende Elektrolytlösung wurde im Behandlungsraum 4 mit Natronlauge auf pH 8 eingestellt, dann im Aufsättiger 6 wieder auf eine NaCI-Konzentration von 310 g/I aufgestärkt und in der Vorrichtung 8 mit weiterer Natronlauge auf pH 11 gebracht, wobei die Verunreinigung gefällt wurde. Nach Filtration in der Filtervorrichtung 10 wurde in der Anfangsphase des Verfahrens der Elektrolyt auf pH 1,7 eingestellt und erneut den Anodenräumen zugeführt. Nachdem sich die Konzentration an Chlorsauerstoffsäure auf 22 g/l (berechnet als NaClO₃) erhöht hatte, wurde ein 10% ausmachender Teilstrom der aus der Filtervorrichtung 10 austretenden Reinsole über Leitung 13 in die Vorrichtung 15 geleitet und dort durch Zugabe von Salzsäure auf pH 0,6 eingestellt. Durch diese Massnahme wurde der Gehalt an Chlorsauerstoffsäure im Teilstrom auf 2 g/l abgebaut. Das dabei gebildete Chlorgas wurde über Leitung 21 in Leitung 20 geführt.

Nach Vereinigung des von Chlorsauerstoffsäure weitgehend befreiten Teilstroms mit dem über Leitung 14 geführten Hauptstrom von Reinsole wurde einerseits ein Misch-pH-Wert von 1,7 und anderseits eine mittlere Konzentration von Chlorsauerstoffsäuren von 20 g/I (berechnet als NaClO₃) erhalten. Diese Konzentration konnte während des gesamten Verfahrensablaufs aufrechterhalten werden.

Würde demgegenüber die aus der Filtervorrichtung austretende Reinsole lediglich auf einen pH-Wert von 1,7 angehoben, würde die Konzentration von Chlorsauerstoffsäure nach vergleichsweise kurzer Betriebsdauer 140 g/I erreichen. Dadurch würde die NaCI-Löslichkeit auf 270 g/I sinken, was mit einer Erhöhung des Abscheidepotentials um 50 m/V verbunden wäre. Das dadurch bedingte Auftreten von Nebenreaktionen hätte eine erhebliche Verschlechterung der Stromausbeute zur Folge.

## Patentansprüche

1.Verfahren zur Elektrolyse wässriger Alkalihalogenidlösungen in Membranzellen bei pH-Werten oberhalb 1,0 im Anodenraum, bei dem die Alkalihalogenidlösung bei erhöhter Temperatur durch den Anodenraum geführt, mit Alkalihalogenid wieder angereichert, auf einen pH-Wert unter 1,0 eingestellt und dann auf einen pH-Wert im Bereich von 1,0-6,0 angehoben wird, dadurch gekennzeichnet, dass nur ein Teilstrom der angereicherten Alkalihalogenidlösung auf einen pH-Wert unter 1,0 eingestellt wird.

2. Verfahren nach Anspruch 1, dadurch gekennzeichnet, dass man einen Teilstrom von maximal 20%, vorzugsweise von 8 bis 15%, auf einen solchen pH-Wert unter 1,0 einstellt, dass nach Vereinigung mit dem Hauptstrom der angestrebte, im Bereich von 1,0 bis 6,0 liegende pH-Wert erzielt wird.

3. Verfahren nach Anspruch 2, dadurch gekennzeichnet, dass man den Teilstrom auf einen pH-Wert unter 0,8 einstellt.

4. Verfahren nach einem oder mehreren der Ansprüche 1 bis 3, dadurch gekennzeichnet, dass man den pH-Wert der der Anodenkammer zuzuführenden angereicherten Alkalihalogenidlösung auf einen Wert im Bereich von 1,0 bis 2,5 einstellt.

5. Verfahren nach einem oder mehreren der Ansprüche 1 bis 4, dadurch gekennzeichnet, dass man die den Anodenraum verlassende Alkalihalogenidlösung auf einen pH-Wert von 7 bis 10 einstellt

## Claims

1. A process of electrolyzing aqueous solutions of alkali halides in membrane cells in which pH values above 1.0 are maintained in the anode chamber and the alkali halide solution is moved through the anode chamber, said solution being strengthened to increase its alkali halide concentration, its pH value being adjusted to a pH value below 1.0 and subsequently adjusted to a pH value in the range of 1.0 to 6.0 characterized in that a partial stream of the solution which has been strengthened is adjusted to a pH value below 1.0.

2. A process according to claim 1, characterized in that a partial stream amounting to up to 20%, preferably 8 to 15%, is adjusted to such a pH value below 1.0 that the desired pH value in the range of 1.0 to 6.0 is obtained when the partial stream has been recombined with the main stream.

3. A process according to claim 2, characterized in that the partial stream is adjusted to a pH value below 0.8.

4. A process according to any of claims 1 to 3, characterized in that the electrolyte to be fed to the anode chamber is adjusted to a pH value in the range of 1.0 to 2.5.

5. A process according to any of claims 1 to 4, characterized in that the electrolyte leaving the anode chamber is adjusted to a pH value of 7 to 10.

## Revendications

1. Procédé d'électrolyse de solutions aqueuses d'halogénure alcalin dans des cellules a membrane à des valeurs de pH supérieures à 1,0 dans la chambre anodique, procédé dans lequel la solution d'halogénure alcalin est conduite à travers la chambre anodique, cette solution d'halogénure étant enrichie en halogénure alcalin, amenée a un pH de valeur inférieure à 1,0, puis à un pH de valeur comprise entre 1,0 et 6,0, caractérisé en ce qu'on règle uniquement un courant partiel de la solution d'halogénure alcalin enrichie à une valeur de pH inférieure à 1,0.

2. Procédé suivant la revendication 1, caracté- rise en ce qu'on règle un courant partiel d'au maximum 20%, de preference de 8 à 15%, à une valeur de pH inférieure à 1,0 telle qu'on obtienne, après réunion avec le courant principal, une valeur de pH située dans l'intervalle de 1,0 à 6,0.

3. Procédé suivant la revendication 2, caracté-' risé en ce qu'on règle le courant partiel à une valeur de pH inférieure à 0,8.

4. Procédé suivant l'une ou plusieurs des revendications 1 à 3, caractérisé en ce qu'on règle le pH de la solution d'halogénure alcalin enrichie à conduire dans la chambre anodique, à une valeur située dans l'intervalle de 1,0 à 2,5.

5. Procédé suivant l'une ou plusieurs des revendications 1 à 4, caractérisé en ce qu'on règle le pH de la solution d'halogénure alcalin quittant la chambre anodique à une valeur de pH allant de 7 à 10.
